# FASCICULE DE BREVET EUROPEEN

(11) **EP 2 313 237 B1**
(45) Date de publication et mention de la délivrance du brevet: **20.04.2016**
(21) Numéro de dépôt: 09800035.9
(22) Date de dépôt: 16.07.2009
(51) Int. Cl.: B25B 27/22

(54) **PERFECTIONNEMENT À UN DISPOSITIF POUR L'INSERTION ET L'EXTRACTION D'AXES D'ARTICULATION DE MAILLONS DE CHAÎNES**
VERBESSERUNG EINER VORRICHTUNG ZUM EINSETZEN UND EXTRAHIEREN VON KETTENGLIED-SCHWINGBOLZEN
IMPROVEMENT TO A DEVICE FOR INSERTING AND EXTRACTING CHAIN LINK PIVOT PINS

(30) Priorité: 22.07.2008 FR 0854963
(43) Date de publication de la demande: 27.04.2011
(73) Titulaire: Sevrette, Jean, 76190 Saint Aubin De Cretot (FR)
(72) Inventeur: Sevrette, Jean, 76190 Saint Aubin De Cretot (FR)
(74) Mandataire: Chaillot, Geneviève
(86) Numéro de dépôt international: PCT/EP2009/059135
(87) Numéro de publication internationale: WO 2010/010035

(56) Documents cités:
- FR-A- 2 902 362

## Description

L'invention concerne un dispositif pour la mise en place et l'extraction sur site d'axes d'articulation de maillons de chaînes de taille élevée, notamment de chaînes de convoyeurs de cimenterie.

L'invention concerne plus particulièrement un dispositif pour la mise en place et l'extraction sur site d'axes d'articulation de maillons de chaînes de taille élevée, notamment de chaînes de convoyeurs de cimenterie, qui comportent une alternance de maillons dits externes et de maillons dits internes, chaque maillon interne comportant au moins deux flancs parallèles percés à leurs extrémités, réunis ensembles auxdites extrémités par une entretoise tubulaire, et articulés auxdites extrémités des flancs parallèles des maillons internes sur les extrémités percées des flancs parallèles de deux maillons externes consécutifs par l'intermédiaire d'axes d'articulation associés, ledit dispositif comportant au moins un vérin qui comporte :
- au moins une paire de supports portables de vérin, susceptibles d'être mis en place sur site par un opérateur aux extrémités opposées d'un maillon externe,
- deux vérins hydrauliques synchronisés en déplacement, dont chacun est reçu dans un des supports et est destiné à sélectivement solliciter un axe d'articulation associé ou bien les extrémités d'un flanc d'un maillon externe associé sur lesquels le support associé est mis en place pour pousser l'axe d'articulation associé au travers d'au moins un perçage d'extrémité du maillon externe associé, les perçages d'extrémité alignés du maillon interne associé, et l'entretoise associée, pour insérer ou extraire simultanément les axes associés aux deux vérins.

Le document FR-2.902.362 décrit et représente un tel dispositif selon le préambule de la revendiction 1, qui permet pour l'assemblage ou la maintenance sur site de chaînes sur site dont les maillons sont de taille élevée.

En effet, de telles chaînes sont couramment utilisées dans l'industrie lourde, notamment pour assurer la transmission de mouvement au sein de convoyeurs de grande taille. La taille et le poids des maillons de ce type de chaîne, typiquement de l'ordre d'une trentaine de kilogrammes par maillon, limite leur déplacement.

Ce dispositif permet de réaliser sur site des opérations maintenance de maillons de chaîne de taille élevée, et permet tant de limiter la fatigue des opérateurs que les risques d'accidents lors des opérations de montage ou démontage des maillons.

Toutefois, ce dispositif ne peut être utilisé systématiquement dans la mesure où les vérins hydrauliques qu'il emploie sont montés conventionnellement fixes par rapport aux supports portables de vérins.

Dans cette configuration, les conduites d'alimentation hydrauliques de vérins sont nécessairement fixes, et peuvent, selon les configurations d'utilisation, rencontrer un obstacle agencé à proximité de la chaîne à démonter, ce qui peut interdire la mise en place des supports portables de vérins sur la chaîne.

L'invention remédie à cet inconvénient en apportant un perfectionnement à l'invention objet de la demande FR-2.902.362, en permettant d'orienter les conduites hydrauliques d'alimentation des vérins.

Dans ce but, l'invention propose un dispositif selon la revendication 1.
- chaque support comporte une première branche qui est destinée à être agencée à l'extrémité d'un flanc du maillon externe de la chaîne et qui reçoit transversalement un vérin pour sélectivement solliciter le flanc du maillon externe ou bien l'axe d'articulation, et une seconde branche, parallèle à la première branche qui est destinée à former un élément de butée s'opposant au mouvement d'au moins un élément parmi les flancs des maillons interne ou externe, l'entretoise ou l'axe d'articulation, pour :
   - enfoncer les deux flancs externes, les deux flancs internes et l'entretoise sur l'axe d'articulation lorsque le vérin sollicite le flanc d'un maillon externe et que la seconde branche s'oppose au mouvement de l'axe d'articulation,
      ou bien
   - extraire l'axe d'articulation lorsque le vérin sollicite l'axe d'articulation et que la seconde branche s'oppose au mouvement d'au moins un élément parmi les flancs des maillons interne ou externe et l'entretoise en permettant le passage de l'axe à travers les éléments à l'encontre du mouvement desquels elle ne s'oppose pas,
- le corps de chaque vérin comporte un axe, qui s'étend à l'opposé de la tige à partir du corps dudit vérin, qui traverse un perçage d'une paroi transversale de la première branche, qui est monté pivotant par rapport audit perçage, et qui est immobilisé axialement par rapport à la première branche,
- l'axe est immobilisé axialement et monté pivotant par rapport à la première branche par l'intermédiaire d'une butée à billes, notamment à simple effet, qui est reçue sur l'axe au contact de la paroi transversale de la première branche, et qui est sollicitée contre ladite paroi transversale par l'intermédiaire d'un ressort de compression qui est enfilé sur l'axe, et notamment centré sur ledit axe par l'intermédiaire de bagues tronconiques, et qui est maintenu à une extrémité filetée de l'axe par au moins un écrou freiné,
- chaque support présente la forme d'un étrier comportant une branche transversale de jonction réunissant deux branches parallèles qui sont destinées à être agencées de part et d'autre du maillon externe, dont la première branche comportant le vérin dont la tige est susceptible de recevoir à son extrémité un élément d'appui d'un diamètre correspondant à celui de l'axe d'articulation ou bien un élément d'appui tubulaire d'un diamètre interne supérieur à celui de l'axe d'articulation, et dont la seconde branche comporte un alésage d'un diamètre supérieur à celui de l'axe d'articulation qui est susceptible de recevoir une douille tubulaire borgne dont le perçage borgne est d'un diamètre correspondant à celui de l'axe d'articulation, pour sélectivement :
   - extraire l'axe d'articulation, la tige du vérin (44) recevant à son extrémité l'élément d'appui du diamètre correspondant à celui de l'axe d'articulation et la seconde branche voyant son alésage privé de la douille tubulaire,
      ou bien
   - enfoncer les deux flancs externes, les deux flancs internes et l'entretoise sur l'axe d'articulation, la tige du vérin recevant à son extrémité l'élément d'appui tubulaire du diamètre interne supérieur à celui de l'axe d'articulation destiné à prendre appui sur le flanc externe du maillon associé, et l'alésage de la seconde branche recevant la douille tubulaire borgne destinée à immobiliser l'axe d'articulation et le flanc du maillon externe opposé au vérin,
- les deux branches parallèles sont venues de matière avec la branche transversale de jonction,
- la branche transversale de jonction porte au moins une équerre réglable transversalement dont une première branche est fixée à la branche transversale de jonction et dont une seconde branche en saillie comporte une touche de butée qui est tournée vers le côté intérieur du flanc du maillon externe opposé au vérin, qui est destinée à permettre le pincement dudit flanc entre la branche de l'équerre et la seconde branche du support,
- l'équerre réglable comporte :
   - au moins deux vis qui traversent la première branche transversale et qui sont susceptibles d'être reçues dans deux taraudages d'une série de taraudages (84) pratiqués dans la branche transversale du support selon un espacement correspondant à celui des vis de la branche de l'équerre, pour proposer plusieurs positions de l'équerre par rapport à la branche transversale,
   - au moins une vis transversale de butée, qui traverse un taraudage formé dans seconde la branche en saillie de l'équerre et dont l'extrémité comporte la touche de butée, pour permettre un réglage précis de la position de la touche de butée,
- chaque support comporte deux flasques parallèles formant les première et seconde branches, réunis selon un écartement réglable par au moins une paire de tirants,
   un premier flasque comportant le vérin dont la tige est susceptible de recevoir à son extrémité un élément d'appui d'un diamètre correspondant à celui de l'axe d'articulation ou bien un élément d'appui tubulaire d'un diamètre interne supérieur à celui de l'axe d'articulation,
   et un second flasque, comportant d'une part un alésage d'un diamètre correspondant à celui de l'entretoise et étant d'autre part constitué de deux demi-flasques démontables jointifs par un plan passant par un diamètre dudit alésage, ledit alésage étant susceptible de recevoir sélectivement une douille tubulaire borgne dont le perçage borgne est d'un diamètre correspondant à celui de l'axe d'articulation, pour sélectivement :
   - extraire l'axe d'articulation, la tige du vérin du premier, flasque recevant à son extrémité l'élément d'appui du diamètre correspondant à celui de l'axe d'articulation et le second flasque occupant une position transversale sur les tirants telle que le second flasque soit assemblé autour de l'entretoise reçue dans l'alésage privé de douille dudit second flasque,
      ou bien
   - enfoncer les deux flancs externes, les deux flancs internes et l'entretoise sur l'axe d'articulation, la tige du vérin recevant à son extrémité l'élément (66) d'appui tubulaire du diamètre interne supérieur à celui de l'axe d'articulation destiné à prendre appui sur le flanc externe du maillon associé, et le second flasque occupant une position transversale sur les tirants telle que les flasques soient agencés de part et d'autre des flancs du maillon externe, l'alésage du second flasque recevant la douille tubulaire borgne destinée à immobiliser l'axe d'articulation et le flanc du maillon externe opposé au vérin,
- les conduites sont alimentées en fluide hydraulique par un unique élément hydraulique d'alimentation,
- le dispositif de commande commun aux deux vérins comporte l'unique élément hydraulique d'alimentation et un distributeur hydraulique qui est destiné à répartir le fluide hydraulique issu de l'unique élément hydraulique d'alimentation entre les conduites des deux vérins pour provoquer le déplacement simultané des deux vérins,
- le distributeur hydraulique comporte deux vannes indépendantes manuelles permettant de réguler le début de fluide hydraulique alimentant chaque vérin pour synchroniser manuellement les déplacements des deux vérins,
- le distributeur hydraulique est un distributeur automatique permettant de synchroniser automatiquement le déplacement des deux vérins de manière synchronisée.
- l'élément hydraulique d'alimentation est constitué d'une centrale hydraulique à alimentation électrique.

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en perspective d'un dispositif selon l'invention,
- la figure 2 est une vue en perspective d'un support de vérin selon un premier mode de réalisation de l'invention,
- la figure 3 est une vue en coupe du support de vérin de la figure 2 représenté au cours d'une opération d'extraction d'un axe de maillon de chaîne,
- la figure 4 est une vue en coupe du support de vérin de la figure 2 représenté au cours d'une opération d'insertion d'un axe de maillon de chaîne,
- la figure 5 est une vue en perspective d'un support de vérin selon un second mode de réalisation de l'invention
- la figure 6 est une vue en coupe du support de vérin de la figure 5 représenté au cours d'une opération d'extraction d'un axe de maillon de chaîne,
- la figure 7 est une vue en coupe du support de vérin de la figure 5 représenté au cours d'une opération d'insertion d'un axe de maillon de chaîne,
- la figure 8 est une vue en coupe de détail illustrant le montage d'un vérin dans le support de vérin de la figure 2.

Dans la description qui va suivre, des chiffres de référence identiques désignent des pièces identiques ou ayant des fonctions similaires.

On a représenté sur les figures 1, 2, et 5 un dispositif 10 pour la mise en place et l'extraction sur site d'axes 12 d'articulation de maillons 14, 16 de chaînes 18 de taille élevée, notamment de chaînes de convoyeurs de cimenterie.

De telles chaînes 18 comportent de manière connue une alternance de maillons 14 dits externes et de maillons 16 dits internes, chaque maillon interne 16 comportant au moins deux flancs parallèles 20, 22 percés à leurs extrémités 24, 26 , réunis ensembles auxdites extrémités 24, 26 par une entretoise tubulaire 28, et articulés auxdites extrémités 24, 26 des flancs parallèles 20, 22 des maillons internes 16 sur les extrémités percées 30, 32 des flancs parallèles 34, 36 de deux maillons externes 14 consécutifs par l'intermédiaire d'axes 12 d'articulation associés.

En particulier, comme l'illustrent les figures 3, 4, 6, et 7, les extrémités 24, 26 des flancs parallèles 20, 22 des maillons internes 16 sont traversées par des perçages 25, 27 associés, et les extrémités 30, 32 des flancs parallèles 34, 36 des maillons externes 14 sont traversées par des perçages 31, 33 associés.

A titre d'exemple, dans le cas de convoyeurs de cimenterie, deux chaînes parallèles portent une série de bennes (non représentée) régulièrement espacées, et chaque benne est donc fixée à ses extrémités opposées sur une chaîne du type de la chaîne 18. A cet effet, comme l'illustre la figure 2, en fonction de l'espacement des bennes au long de ses chaînes 18 parallèles associées, un des deux flancs 34 de certains maillons externes 16 constitue une branche d'une cornière 38 dont l'autre branche 40 permet la fixation d'une extrémité de la benne (non représentée).

La branche 40 est fixée à la benne (non représentée) par l'intermédiaire de vis (non représentées) traversant des perçages 42 de la branche 40 de la cornière.

De manière connue, le dispositif 10 comporte au moins un vérin 44 qui est destiné à sélectivement solliciter un axe d'articulation 12 ou un flanc 32 d'un maillon externe 14 pour respectivement pousser un axe 12 d'articulation au travers d'au moins un perçage d'extrémité 31 et/ou 33 d'un maillon externe 14, les perçages d'extrémité alignés 25, 27 d'un maillon interne 16, et l'entretoise 28 associée, pour insérer ledit axe 12 ou extraire ledit axe 12.

Plus particulièrement, l'invention propose de manière connue un dispositif 10 du type décrit précédemment pouvant être utilisé de manière portable afin de permettre des interventions sur site.

Le dispositif 10 comporte ainsi :
- au moins une paire de supports 46 portables de vérin, susceptibles d'être mis en place sur site par un opérateur aux extrémités opposées d'un maillon 14 externe,
- deux vérins 44 hydrauliques synchronisés en déplacement, dont chacun est destiné à être reçu dans un des supports 46, et qui sont destinés à solliciter simultanément les axes 12 d'articulation ou bien les extrémités du flanc 32 du maillon 14 externe sur lesquels le support 46 est mis en place, pour pousser l'axe 12 d'articulation associé au travers d'au moins un perçage d'extrémité 31, 33 du maillon externe 14 associé, les perçages d'extrémité alignés 25, 27 du maillon interne 16 associé, et l'entretoise 28 associée,

Le dispositif 10 permet ainsi d'insérer ou d'extraire simultanément les axes 12 associés aux deux vérins 44.

Toutefois, dans sa plus simple définition, ce dispositif ne peut être utilisé systématiquement dans la mesure où les vérins hydrauliques 44 qu'il emploie sont conventionnellement fixes par rapport aux supports portables de vérins.

En effet, comme l'illustrent les figures 1 à 4, chaque vérin 44 hydraulique comporte une tige 50 qui est mue par un piston hydraulique (non représenté) monté mobile dans un corps 52 tubulaire qui est alimenté par une conduite 45 latérale associée.

Dans cette configuration, les conduites latérales 45 d'alimentation hydrauliques de vérins sont nécessairement fixes, et peuvent, selon les configurations d'utilisation, rencontrer un obstacle agencé à proximité de la chaîne à démonter, ce qui peut interdire la mise en place des supports 46 portables de vérins sur la chaîne.

L'invention remédie à cet inconvénient en proposant un dispositif 10 dont la conception permet d'orienter les conduites hydrauliques 45 d'alimentation des vérins 44.

A cet effet, conformément à l'invention, et comme l'illustre plus particulièrement la figure 8, le corps 52 est monté pivotant axialement par rapport au support de 46 vérin associé pour permettre une orientation sélective de la conduite 45 en fonction de l'espace disponible autour de chaque support 46 portable de vérin.

Deux modes de réalisation de l'invention vont à présent être décrits dans la suite de la présente description.

Dans chacun de ces deux modes, et d'une manière générale, chaque support 46 comporte une première branche 58 qui est destinée à être agencée à l'extrémité d'un flanc 32 du maillon externe 14 de la chaîne et qui reçoit transversalement un vérin 44 pour sélectivement solliciter le flanc 32 du maillon externe 14 ou bien l'axe 12 d'articulation, et une seconde branche 60, parallèle à la première branche 58 qui est destinée à former un élément de butée s'opposant au mouvement d'au moins un élément parmi les flancs 24,26, ou 30, 32 des maillons interne 16 ou externe 14, l'entretoise 28 ou l'axe 12 d'articulation.

Cette configuration permet au choix :
- soit d'enfoncer les deux flancs externes 30, 32, les deux flancs internes 24, 26 et l'entretoise 28 sur l'axe 12 d'articulation lorsque le vérin 44 sollicite le flanc 32 d'un maillon externe 14 et que la seconde branche 60 s'oppose au mouvement de l'axe 12 d'articulation,
- soit, au contraire, d'extraire l'axe 12 d'articulation lorsque le vérin 44 sollicite l'axe 12 d'articulation et que la seconde branche 60 s'oppose au mouvement d'au moins un élément parmi les flancs des maillons interne 16 ou externe 14 et l'entretoise 28, tout en permettant le passage de l'axe 12 à travers les éléments à l'encontre du mouvement desquels elle ne s'oppose pas.

Partant de ce principe général de fonctionnement, comme l'illustre la figure 8, le corps 52 de chaque vérin 44 comporte un axe 53, qui s'étend à l'opposé de la tige 50 à partir du corps 52 dudit vérin 44, qui traverse un perçage 55 d'une paroi transversale 57 de la première branche 58. Cet axe 53 est monté pivotant par rapport audit perçage 55, et il est immobilisé axialement par rapport à la première branche 58.

Plus particulièrement, l'axe 53 est immobilisé axialement et monté pivotant par rapport à la première branche 58 par l'intermédiaire d'une butée à billes 61. Cette butée est par exemple, et de manière non limitative de l'invention, une butée 61 à simple effet.

La butée 61 est reçue sur l'axe au contact de la paroi 57 transversale de la première branche, et elle est sollicitée contre ladite paroi transversale 57 par l'intermédiaire d'un ressort 63 de compression qui est enfilé sur l'axe 53.

Le ressort 63 est de préférence centré sur l'axe 53 par l'intermédiaire de bagues tronconiques 65, 67 montées à ses extrémités, et il est maintenu à une extrémité filetée 71 de l'axe 53 par au moins un écrou 73 freiné et une rondelle 75 associée.

L'utilisation d'un écrou 73 freiné permet avantageusement de régler la précharge du ressort 63 et donc de déterminer l'intensité du couple manuel qui doit être exercé sur le corps 53 du vérin 44 pour en provoquer la rotation.

Cette configuration, qui a été représentée à la figure 8 pour un support 46 similaire à celui des figures 1 à 4, trouve néanmoins à s'appliquer aux deux modes de réalisation de l'invention qui sont décrits dans la suite de la présente description.

Selon un premier mode de réalisation qui a été représenté aux figures 1 à 3, chaque support 46 présente la forme d'un étrier comportant une branche transversale 62 de jonction réunissant deux branches parallèles 58, 60 qui sont destinées à être agencées de part et d'autre du maillon externe 14.

La première branche 58 comportant le vérin 44 dont la tige 50 est susceptible de recevoir à son extrémité un élément d'appui 64 d'un diamètre correspondant à celui de l'axe d'articulation ou bien un élément d'appui 66 tubulaire d'un diamètre interne supérieur à celui de l'axe 12 d'articulation, et la seconde branche 60 comporte un alésage 68 d'un diamètre supérieur à celui de l'axe 12 d'articulation qui est susceptible de recevoir une douille 70 tubulaire borgne dont le perçage borgne 71 est d'un diamètre correspondant à celui de l'axe 12 d'articulation.

Cette première configuration permet sélectivement d'extraire l'axe 12 d'articulation, comme représenté à la figure 3.

A cet effet, la tige 50 du vérin 44 reçoit à son extrémité l'élément d'appui 64 du diamètre correspondant à celui de l'axe 12 d'articulation et la seconde branche 60 voit son alésage 68 privé de la douille tubulaire.

Cette première configuration permet aussi d'enfoncer l'axe 12 d'articulation, comme représenté à la figure 2, ou plus exactement enfoncer les deux flancs externes 30 ,32, les deux flancs internes 24, 26 et l'entretoise 28 sur l'axe 12 d'articulation, la tige 50 du vérin 44 recevant à son extrémité l'élément d'appui tubulaire 66 du diamètre interne supérieur à celui de l'axe 12 d'articulation, qui est alors destiné à prendre appui sur le flanc 32 externe du maillon 14 associé, et l'alésage 68 de la seconde branche recevant la douille 70 tubulaire borgne destinée à immobiliser l'axe 12 d'articulation et le flanc 30 du maillon externe 14 qui est opposé au vérin 44.

Il convient de noter que cette configuration peut aussi s'appliquer particulièrement à des axes 12 comportant un méplat du côté du flanc 30, axes ne pouvant par conséquent traverser ledit flanc 30. Dans ce cas, on ne peut à proprement parler d'enfoncement du flanc 30, celui-ci étant déjà solidaire de l'extrémité de l'axe 12.

De préférence, dans ce premier mode de réalisation, les deux branches parallèles 58, 60 sont venues de matière avec la branche 62 transversale de jonction. Les trois branches peuvent être réalisées par assemblage et soudage d'éléments en acier, ou par moulage d'un alliage pouvant être moulé par un procédé de fonderie, tel que de la fonte.

Avantageusement, la branche 62 transversale de jonction porte au moins une équerre réglable 72 transversalement dont une première branche 74 est fixée à la branche 62 transversale de jonction et dont une seconde branche 76 en saillie comporte une touche 78 de butée qui est tournée vers le côté intérieur 80 du flanc 30 du maillon externe 14 opposé au vérin 44. Cette touche 78 est destinée à permettre le pincement dudit flanc 30 entre la branche 76 de l'équerre et la seconde branche 60 du support.

Pour permettre de s'adapter à différentes épaisseurs de flancs de maillons, l'équerre 72 réglable comporte :
- au moins deux vis 82 qui traversent la première branche 62 et qui sont susceptibles d'être reçues dans deux taraudages d'une série de taraudages 84 pratiqués dans la branche transversale 62 du support 46 selon un espacement correspondant à celui des vis 82 de la branche 74 de l'équerre 72, pour proposer plusieurs positions de l'équerre 72 par rapport à la branche transversale 62,
- au moins une vis 86 transversale de butée, qui traverse un taraudage formé dans la seconde branche 76 en saillie de l'équerre 72 et dont l'extrémité comporte la touche de butée 78, pour permettre un réglage précis de la position de la touche 78 de butée. On remarquera que la vis 86 peut être immobilisée par rapport à la seconde branche 76 de l'équerre 72 par un contre-écrou 88.

Selon un second mode de réalisation de l'invention qui a été représenté aux figures 4 à 7, chaque support 46 comporte deux flasques 58, 60 parallèles réunis selon un écartement réglable par au moins une paire de tirants 94.

Un premier flasque 58 comporte le vérin 44 dont la tige 50 est susceptible de recevoir à son extrémité un élément d'appui 64 d'un diamètre correspondant à celui de l'axe 12 d'articulation ou bien un élément d'appui 66 tubulaire d'un diamètre interne supérieur à celui de l'axe 12 d'articulation.

Un second flasque 60 comporte d'une part un alésage 96 d'un diamètre correspondant à celui de l'entretoise et est d'autre part constitué de deux demi-flasques 98, 100 démontables jointifs par un plan 102 passant par un diamètre dudit alésage 96. Cet alésage 96 est susceptible de recevoir sélectivement une douille 104 tubulaire borgne dont le perçage borgne est d'un diamètre correspondant à celui de l'axe 12 d'articulation. Les deux demi-flasques 98, 100 peuvent être assemblés l'un à l'autre par des vis 103 ou par tout autre moyen d'assemblage connu de l'état de la technique.

Dans cette configuration, le dispositif 10 permet, comme l'illustre la figure 6, d'extraire l'axe 12 d'articulation.

Au cours de cette opération, la tige 50 du vérin 44 du premier flasque 58 reçoit à son extrémité l'élément 64 d'appui du diamètre correspondant à celui de l'axe 12 d'articulation et le second flasque 60 occupe une position transversale sur les tirants 94 telle que le second flasque 60 soit assemblé autour de l'entretoise 28 reçue dans l'alésage 96 privé de douille dudit second flasque 60. L'axe 12 peut alors être chassé au travers du second flasque 60 et de l'entretoise 28.

Le dispositif 10 selon ce second mode de réalisation permet aussi, comme l'illustre la figure 7, d'enfoncer les deux flancs externes 30, 32, les deux flancs internes 24, 26 et l'entretoise 28 sur l'axe 12 d'articulation, la tige 50 du vérin 44 recevant à son extrémité l'élément 66 d'appui tubulaire du diamètre interne supérieur à celui de l'axe 12 d'articulation destiné à prendre appui sur le flanc externe 32 du maillon associé, et le second flasque 60 occupant une position transversale reculée sur les tirants 94 telle que les flasques 58, 60 soient agencés de part et d'autre des flancs 30, 32 du maillon externe 14. L'alésage 96 du second flasque 60 reçoit alors la douille 104 tubulaire borgne qui est destinée à immobiliser l'axe 12 d'articulation et le flanc 30 du maillon externe 14 opposé au vérin 44.

Il convient de noter que cette configuration peut aussi s'appliquer particulièrement à des axes 12 comportant un méplat du côté du flanc 30, axes ne pouvant par conséquent traverser ledit flanc 30. Dans ce cas, on ne peut à proprement parler d'enfoncement du flanc 30, celui-ci étant déjà solidaire de l'extrémité de l'axe 12.

Dans les deux modes de réalisation préférés de l'invention, les corps 52 des vérins 44 sont alimentés en fluide hydraulique par les conduites latérales 45 elles-mêmes alimentées par un unique élément 54 hydraulique d'alimentation.

Tout élément 54 hydraulique d'alimentation connu de l'état de la technique peut convenir à la bonne mise en oeuvre de l'invention. L'élément 54 hydraulique d'alimentation peut notamment consister en une pompe manuelle actionnée par l'opérateur du dispositif 10. Toutefois, pour des raisons de facilité d'utilisation, et dans le but de minimiser la fatigue de l'opérateur l'élément 54 hydraulique d'alimentation est de préférence constitué d'une centrale hydraulique à alimentation électrique.

Celle-ci présente notamment l'avantage d'être aisément portable et de pouvoir fournir une puissance hydraulique élevée propre à l'activation des vérins 44.

Comme l'illustre la figure 1, le dispositif 48 de commande commun aux deux vérins comporte l'unique élément 54 hydraulique d'alimentation et un distributeur hydraulique 56 qui est destiné à répartir le fluide hydraulique issu de l'unique élément 54 hydraulique d'alimentation entre les conduites 45 des deux vérins 44 pour provoquer le déplacement simultané desdits vérins 44. Il est en effet indispensable au bon fonctionnement du dispositif 10 que l'avancée des tiges des vérins 44 soit simultanée pour provoquer un enfoncement satisfaisant des flancs 32 du maillon 14 externes sur les axes 12 ou pour provoquer une extraction satisfaisante des axes 12.

Le distributeur hydraulique 56 peut être réalisé de manière simple et économique à l'aide de deux vannes indépendantes manuelles qui permettent de réguler le début de fluide hydraulique alimentant chaque vérin 44 pour synchroniser manuellement les déplacements des deux vérins 44.

De préférence, le distributeur hydraulique 56 est un distributeur automatique permettant de synchroniser automatiquement le déplacement des tiges 50 des deux vérins 44 de manière synchronisée.

L'invention permet donc avantageusement d'assembler ou de séparer des maillons internes 14 et externes 16 d'une chaîne de taille élevée, sans risque et sans fatigue pour l'opérateur en charge de cette manipulation.

## Revendications

1. Dispositif (10) pour la mise en place et l'extraction sur site d'axes (12) d'articulation de maillons (14, 16) de chaînes de taille élevée, notamment de chaînes de convoyeurs de cimenterie, qui comportent une alternance de maillons (14) dits externes et de maillons (16) dits internes, chaque maillon interne (16) comportant au moins deux flancs parallèles (20, 22) percés à leurs extrémités (24, 26), réunis ensembles auxdites extrémités (24, 26) par une entretoise tubulaire (28), et articulés auxdites extrémités (24, 26) des flancs parallèles (20, 22) des maillons internes (16) sur les extrémités percées (30, 32) des flancs parallèles (34, 36) de deux maillons externes (14) consécutifs par l'intermédiaire d'axes (12) d'articulation associés, ledit dispositif (10) comportant au moins un vérin (44) qui comporte :
- au moins une paire de supports (46) portables de vérin, susceptibles d'être mis en place sur site par un opérateur aux extrémités opposées d'un maillon (14) externe,
- deux vérins (44) hydrauliques synchronisés en déplacement, dont chacun est reçu dans un des supports (46) et est destiné à sélectivement solliciter un axe (12) d'articulation associé ou bien les extrémités d'un flanc (32) d'un maillon externe (14) associé sur lesquels le support (46) associé est mis en place pour pousser l'axe (12) d'articulation associé au travers d'au moins un perçage d'extrémité (31, 33) du maillon externe (14) associé, les perçages d'extrémité alignés (25, 27) du maillon interne (16) associé, et l'entretoise (28) associée, pour insérer ou extraire simultanément les axes (12) associés aux deux vérins (44),
- un dispositif (48) de commande commun aux deux vérins (44),
chaque vérin (44) hydraulique comportant une tige (50) qui est mue par un piston hydraulique monté mobile dans un corps (52) tubulaire qui est alimenté par une conduite latérale associée, **caractérisé en ce que** ledit corps (52) est monté pivotant axialement par rapport au support de vérin associé pour permettre une orientation sélective de la conduite en fonction de l'espace disponible autour de chaque support portable de vérin.

2. Dispositif selon la revendication précédente, **caractérisé en ce que** chaque support (46) comporte une première branche (58) qui est destinée à être agencée à l'extrémité d'un flanc (32) du maillon externe (14) de la chaîne et qui reçoit transversalement un vérin (44) pour sélectivement solliciter le flanc (32) du maillon externe (14) ou bien l'axe (12) d'articulation, et une seconde branche (60), parallèle à la première branche (58) qui est destinée à former un élément de butée s'opposant au mouvement d'au moins un élément parmi les flancs (24, 26, 30, 32) des maillons interne (16) ou externe (14), l'entretoise (28) ou l'axe (12) d'articulation, pour :
- enfoncer les deux flancs externes (30, 32), les deux flancs internes (24, 26) et l'entretoise (28) sur l'axe (12) d'articulation lorsque le vérin (44) sollicite le flanc (32) d'un maillon externe (14) et que la seconde branche (60) s'oppose au mouvement de l'axe (12) d'articulation,
ou bien
- extraire l'axe (12) d'articulation lorsque le vérin (44) sollicite l'axe (12) d'articulation et que la seconde (60) branche s'oppose au mouvement d'au moins un élément parmi les flancs des maillons interne (16) ou externe (14) et l'entretoise (28) en permettant le passage de l'axe (12) à travers les éléments à l'encontre du mouvement desquels elle ne s'oppose pas.

3. Dispositif selon la revendication précédente, **caractérisé en ce que** le corps (52) de chaque vérin (44) comporte un axe, qui s'étend à l'opposé de la tige à partir du corps dudit vérin, qui traverse un perçage d'une paroi transversale de la première branche, qui est monté pivotant par rapport audit perçage, et qui est immobilisé axialement par rapport à la première branche.

4. Dispositif selon la revendication précédente, **caractérisé en ce que** l'axe est immobilisé axialement et monté pivotant par rapport à la première branche par l'intermédiaire d'une butée à billes, notamment à simple effet, qui est reçue sur l'axe au contact de la paroi transversale de la première branche, et qui est sollicitée contre ladite paroi transversale par l'intermédiaire d'un ressort de compression qui est enfilé sur l'axe, et notamment centré sur ledit axe par l'intermédiaire de bagues tronconiques, et qui est maintenu à une extrémité filetée de l'axe par au moins un écrou freiné.

5. Dispositif (10) selon l'une des revendications 2 à 4, **caractérisé en ce que** chaque support (46) présente la forme d'un étrier comportant une branche (62) transversale de jonction réunissant deux branches parallèles (58, 60) qui sont destinées à être agencées de part et d'autre du maillon externe (14), dont la première branche (58) comporte le vérin (44) dont la tige (50) est susceptible de recevoir à son extrémité un élément (64) d'appui d'un diamètre correspondant à celui de l'axe d'articulation ou bien un élément (66) d'appui tubulaire d'un diamètre interne supérieur à celui de l'axe (12) d'articulation, et dont la seconde branche (60) comporte un alésage (68) d'un diamètre supérieur à celui de l'axe (12) d'articulation qui est susceptible de recevoir une douille (70) tubulaire borgne dont le perçage borgne (71) est d'un diamètre correspondant à celui de l'axe (12) d'articulation, pour sélectivement :
- extraire l'axe d'articulation, la tige (50) du vérin (44) recevant à son extrémité l'élément (64) d'appui du diamètre correspondant à celui de l'axe (12) d'articulation et la seconde branche (60) voyant son alésage (68) privé de la douille tubulaire, ou bien
- enfoncer les deux flancs externes (30, 32), les deux flancs internes (24, 26) et l'entretoise (28) sur l'axe (12) d'articulation, la tige (50) du vérin (44) recevant à son extrémité l'élément d'appui (66) tubulaire du diamètre interne supérieur à celui de l'axe (12) d'articulation destiné à prendre appui sur le flanc externe (32) du maillon (14) associé, et l'alésage (68) de la seconde branche recevant la douille (70) tubulaire borgne destinée à immobiliser l'axe (12) d'articulation et le flanc (30) du maillon externe (14) opposé au vérin (44).

6. Dispositif (10) selon la revendication précédente, **caractérisé en ce que** les deux branches parallèles (58, 60) sont venues de matière avec la branche transversale (62) de jonction.

7. Dispositif (10) selon la revendication précédente, **caractérisé en ce que** la branche (62) transversale de jonction porte au moins une équerre (72) réglable transversalement dont une première branche (74) est fixée à la branche (62) transversale de jonction et dont une seconde branche (76) en saillie comporte une touche (78) de butée qui est tournée vers le côté intérieur (80) du flanc (30) du maillon externe (14) opposé au vérin (44), qui est destinée à permettre le pincement dudit flanc (30) entre la branche (76) de l'équerre (72) et la seconde branche (60) du support.

8. Dispositif (10) selon la revendication précédente, **caractérisé en ce que** l'équerre (72) réglable comporte :
- au moins deux vis (82) qui traversent la première branche (62) transversale et qui sont susceptibles d'être reçues dans deux taraudages (84) d'une série de taraudages (84) pratiqués dans la branche transversale (62) du support selon un espacement correspondant à celui des vis (82) de la branche (74) de l'équerre (72), pour proposer plusieurs positions de l'équerre (72) par rapport à la branche transversale (62),
- au moins une vis (86) transversale de butée, qui traverse un taraudage formé dans la seconde la branche (76) en saillie de l'équerre (72) et dont l'extrémité comporte la touche (78) de butée, pour permettre un réglage précis de la position de la touche (78) de butée.

9. Dispositif (10) selon l'une des revendications 2 à 4, **caractérisé en ce que** chaque support (46) comporte deux flasques (58, 60) parallèles formant les première et seconde branches, réunis selon un écartement réglable par au moins une paire de tirants (94),
un premier flasque (58) comportant le vérin (44) dont la tige (50) est susceptible de recevoir à son extrémité un élément d'appui (64) d'un diamètre correspondant à celui de l'axe (12) d'articulation ou bien un élément (66) d'appui tubulaire d'un diamètre interne supérieur à celui de l'axe (12) d'articulation,
et un second flasque (60) comportant d'une part un alésage (96) d'un diamètre correspondant à celui de l'entretoise et étant d'autre part constitué de deux demi-flasques (98, 100) démontables jointifs par un plan (102) passant par un diamètre dudit alésage, ledit alésage (96) étant susceptible de recevoir sélectivement une douille (104) tubulaire borgne dont le perçage borgne est d'un diamètre correspondant à celui de l'axe (12) d'articulation, pour sélectivement :
- extraire l'axe (12) d'articulation, la tige (50) du vérin (44) du premier flasque (58) recevant à son extrémité l'élément (64) d'appui du diamètre correspondant à celui de l'axe (12) d'articulation et le second flasque (60) occupant une position transversale sur les tirants (94) telle que le second flasque (60) soit assemblé autour de l'entretoise (28) reçue dans l'alésage (96) privé de douille dudit second flasque (60),
ou bien
- enfoncer les deux flancs externes (30, 32), les deux flancs internes (24, 26) et l'entretoise sur l'axe d'articulation, la tige (50) du vérin (44) recevant à son extrémité l'élément (66) d'appui tubulaire du diamètre interne supérieur à celui de l'axe (12) d'articulation destiné à prendre appui sur le flanc externe (32) du maillon associé, et le second flasque (60) occupant une position transversale sur les tirants (94) telle que les flasques (58, 60) soient agencés de part et d'autre des flancs (30, 32) du maillon externe (14), l'alésage (96) du second flasque (60) recevant la douille (104) tubulaire borgne destinée à immobiliser l'axe (12) d'articulation et le flanc (30) du maillon externe (14) opposé au vérin (44).

10. Dispositif selon l'une des revendications précédentes, **caractérisé en ce que** les conduites sont alimentées en fluide hydraulique par un unique élément (54) hydraulique d'alimentation.

11. Dispositif (10) selon la revendication précédente, **caractérisé en ce que** le dispositif (48) de commande commun aux deux vérins (44) comporte l'unique élément (54) hydraulique d'alimentation et un distributeur hydraulique (56) qui est destiné à répartir le fluide hydraulique issu de l'unique élément (54) hydraulique d'alimentation entre les conduites des deux vérins (44) pour provoquer le déplacement simultané des deux vérins.

12. Dispositif (10) selon la revendication précédente, **caractérisé en ce que** le distributeur hydraulique (56) comporte deux vannes indépendantes manuelles permettant de réguler le débit de fluide hydraulique alimentant chaque vérin (44) pour synchroniser manuellement les déplacements des deux vérins (44).

13. Dispositif (10) selon la revendication 11, **caractérisé en ce que** le distributeur hydraulique (56) est un distributeur automatique permettant de synchroniser automatiquement le déplacement des deux vérins (44) de manière synchronisée.

14. Dispositif (10) selon l'une quelconque des revendications 10 à 13, **caractérisé en ce que** l'élément (54) hydraulique d'alimentation est constitué d'une centrale hydraulique à alimentation électrique.

## Patentansprüche

1. Vorrichtung (10) zum vor Ort erfolgenden Einsetzen und Herausdrücken von Gelenkbolzen (12) von Gliedern (14, 16) großer Ketten, insbesondere von Förderketten in Zementwerken, die abwechselnd sogenannte äußere Glieder (14) und sogenannte innere Glieder (16) aufweisen, wobei jedes innere Glied (16) mindestens zwei an seinen Enden (24, 26) durchbohrte parallele Seitenteile (20, 22) aufweist, die an den Enden (24, 26) über ein röhrenförmiges Abstandsstück (28) miteinander verbunden und an den Enden (24, 26) der parallelen Seitenteile (20, 22) der inneren Glieder (16) an den durchbohrten Enden (30, 32) der parallelen Seitenteile (34, 36) von zwei folgenden äußeren Gliedern (14) über zugehörige Gelenkbolzen (12) gelenkig angebracht sind, wobei die Vorrichtung (10) mindestens einen Zylinder (44) aufweist, der Folgendes aufweist:
- mindestens ein Paar tragbarer Zylinderträger (46), die vor Ort von einer Bedienperson an den gegenüberliegenden Enden eines äußeren Glieds (14) platziert werden können,
- zwei sich synchron bewegende Hydraulikzylinder (44), von denen jeder in einem der Träger (46) aufgenommen und dafür bestimmt ist, gezielt einen zugehörigen Gelenkbolzen (12) oder die Enden eines Seitenteils (32) eines zugehörigen äußeren Glieds (14) zu belasten, an denen der zugehörige Träger (46) platziert ist, damit der zugehörige Gelenkbolzen (12) durch mindestens eine Endbohrung (31, 33) des zugehörigen äußeren Glieds (14), die ausgerichteten Endbohrungen (25, 27) des zugehörigen inneren Glieds (16) und das zugehörige Abstandsstück (28) gedrückt wird, damit die den zwei Zylindern (44) zugehörigen Bolzen (12) gleichzeitig eingeführt oder herausgedrückt werden,
- eine gemeinsame Steuervorrichtung (48) für beide Zylinder (44),
wobei jeder Hydraulikzylinder (44) eine Stange (50) aufweist, die von einem Hydraulikkolben bewegt wird, der in einem röhrenförmigen Körper (52) beweglich montiert ist, der von einer zugehörigen seitlichen Zuleitung versorgt wird,
**dadurch gekennzeichnet, dass** der Körper (52) bezogen auf den zugehörigen Zylinderträger axial drehbar montiert ist, damit eine gezielte Ausrichtung der Zuleitung je nach verfügbarem Platz um jeden tragbaren Zylinderträger herum möglich ist.

2. Vorrichtung nach dem vorhergehenden Anspruch, **dadurch gekennzeichnet, dass** jeder Träger (46) einen ersten Arm (58) aufweist, der dafür bestimmt ist, am Ende eines Seitenteils (32) des äußeren Glieds (14) der Kette angeordnet zu werden und der quer einen Zylinder (44) zum gezielten Belasten des Seitenteils (32) des äußeren Glieds (14) oder des Gelenkbolzens (12) aufnimmt, sowie einen zweiten Arm (60) parallel zum ersten Arm (58), der dafür bestimmt ist, ein Anschlagelement zu bilden, das der Bewegung von mindestens einem Element, und zwar der Seitenteile (24, 26, 30, 32) des inneren (16) oder äußeren Glieds (14), des Abstandsstücks (28) oder des Gelenkbolzens (12), entgegenwirkt, damit:
- die beiden äußeren Seitenteile (30, 32), die beiden inneren Seitenteile (24, 26) und das Abstandsstück (28) auf den Gelenkbolzen (12) geschoben werden, wenn der Zylinder (44) das Seitenteil (32) eines äußeren Glieds (14) belastet und der zweite Arm (60) der Bewegung des Gelenkbolzens (12) entgegenwirkt,
oder
- der Gelenkbolzen (12) herausgedrückt wird, wenn der Zylinder (44) den Gelenkbolzen (12) belastet und der zweite Arm (60) der Bewegung von mindestens einem Element, und zwar der Seitenteile des inneren (16) oder äußeren (14) Glieds und des Abstandsstücks (28), entgegenwirkt, wobei gleichzeitig ein Hindurchbewegen des Bolzens (12) durch die Elemente ermöglicht wird, deren Bewegung er nicht entgegenwirkt.

3. Vorrichtung nach dem vorhergehenden Anspruch, **dadurch gekennzeichnet, dass** der Körper (52) jedes Zylinders (44) einen Bolzen aufweist, der entgegengesetzt zur Stange vom Körper des Zylinders aus verläuft, durch eine Bohrung einer Querwand des ersten Arms verläuft, drehbar bezogen auf die Bohrung montiert ist und bezogen auf den ersten Arm axial festgestellt ist.

4. Vorrichtung nach dem vorhergehenden Anspruch, **dadurch gekennzeichnet, dass** der Bolzen bezogen auf den ersten Arm axial festgestellt und über ein insbesondere einseitig wirkendes Kugellager drehbar gelagert ist, das auf dem Bolzen im Kontakt mit der Querwand des ersten Arms aufgenommen und das gegen die Querwand über eine Druckfeder gedrückt wird, die über den Bolzen gezogen und insbesondere auf dem Bolzen über kegelstumpfförmige Ringe zentriert ist und die an einem Gewindeende des Bolzens von mindestens einer Sicherungsmutter gehalten ist.

5. Vorrichtung (10) nach einem der Ansprüche 2 bis 4, **dadurch gekennzeichnet, dass** jeder Träger (46) die Form eines Bügels aufweist, der einen quer verlaufenden Verbindungsabschnitt (62) aufweist, der zwei parallele Arme (58, 60) verbindet, die dafür bestimmt sind, auf beiden Seiten des äußeren Glieds (14) angeordnet zu werden, von denen der erste Arm (58) den Zylinder (44) aufweist, dessen Stange (50) an ihrem Ende ein Anlageelement (64) mit einem Durchmesser aufnehmen kann, der dem des Gelenkbolzens entspricht, oder ein röhrenförmiges Anlageelement (66) mit einem größeren Innendurchmesser als dem des Gelenkbolzens (12), und von denen der zweite Arm (60) eine Bohrung (68) mit einem größeren Durchmesser als dem des Gelenkbolzens (12) aufweist, die eine röhrenförmige Buchse mit Sackloch (70) aufnehmen kann, deren Sacklochbohrung (71) einen Durchmesser aufweist, der dem des Gelenkbolzens (12) entspricht, damit gezielt:
- der Gelenkbolzen herausgedrückt wird, wobei die Stange (50) des Zylinders (44) an ihrem Ende das Anlageelement (64) mit dem Durchmesser aufnimmt, der dem des Gelenkbolzens (12) entspricht, und die Bohrung (68) des zweiten Arms (60) keine röhrenförmige Buchse aufweist,
oder
- die beiden äußeren Seitenteile (30, 32), die beiden inneren Seitenteile (24, 26) und das Abstandsstück (28) auf den Gelenkbolzen (12) geschoben werden, wobei die Stange (50) des Zylinders (44) an ihrem Ende das röhrenförmige Anlageelement (66) mit dem größeren Innendurchmesser als dem des Gelenkbolzens (12) aufnimmt, das dafür bestimmt ist, an dem äußeren Seitenteil (32) des zugehörigen Glieds (14) anzuliegen, und wobei die Bohrung (68) des zweiten Arms die röhrenförmige Buchse mit Sackloch (70) aufnimmt, die dafür bestimmt ist, den Gelenkbolzen (12) und das Seitenteil (30) des äußeren Glieds (14) gegenüber dem Zylinder (44) festzustellen.

6. Vorrichtung (10) nach dem vorhergehenden Anspruch, **dadurch gekennzeichnet, dass** die beiden parallelen Arme (58, 60) einstückig mit dem quer verlaufenden Verbindungsabschnitt (62) sind.

7. Vorrichtung (10) nach dem vorhergehenden Anspruch, **dadurch gekennzeichnet, dass** der quer verlaufende Verbindungsabschnitt (62) mindestens einen quer einstellbaren Winkel (72) trägt, von dem ein erster Schenkel (74) an dem quer verlaufenden Verbindungsabschnitt (62) befestigt ist und von dem ein zweiter vorstehender Schenkel (76) eine in Richtung der Innenseite (80) des Seitenteils (30) des äußeren Glieds (14) gegenüber dem Zylinder (44) gedrehte Anlagefläche (78) aufweist, die dafür bestimmt ist, dass das Seitenteil (30) zwischen dem Schenkel (76) des Winkels (72) und dem zweiten Arm (60) des Trägers zusammengedrückt werden kann.

8. Vorrichtung (10) nach dem vorhergehenden Anspruch, **dadurch gekennzeichnet, dass** der einstellbare Winkel (72) Folgendes aufweist:
- mindestens zwei Schrauben (82), die den ersten quer verlaufenden Abschnitt (62) durchqueren und die in zwei Gewindebohrungen (84) einer Reihe von Gewindebohrungen (84) aufgenommen werden können, die in dem quer verlaufenden Abschnitt (62) des Trägers in einem Abstand vorgesehen sind, der dem der Schrauben (82) des Schenkels (74) des Winkels (72) entspricht, damit mehrere Stellungen des Winkels (72) bezogen auf den quer verlaufenden Abschnitt (62) angeboten werden,
- mindestens eine quer verlaufende Anschlagschraube (86), die eine Gewindebohrung durchquert, die in dem zweiten vorstehenden Schenkel (76) des Winkels (72) ausgebildet ist, und deren Ende die Anlagefläche (78) aufweist, damit eine genaue Einstellung der Position der Anlagefläche (78) ermöglicht wird.

9. Vorrichtung (10) nach einem der Ansprüche 2 bis 4, **dadurch gekennzeichnet, dass** jeder Träger (46) zwei parallele Scheiben (58, 60) aufweist, die den ersten und zweiten Arm bilden und über mindestens ein Paar von Zugstangen (94) über einen einstellbaren Abstand verbunden sind,
wobei eine erste Scheibe (58) den Zylinder (44) aufweist, dessen Stange (50) an ihrem Ende ein Anlageelement (64) mit einem Durchmesser, der dem des Gelenkbolzens (12) entspricht, oder ein röhrenförmiges Anlageelement (66) mit einem größeren Innendurchmesser als dem des Gelenkbolzens (12) aufnehmen kann,
und wobei eine zweite Scheibe (60) einerseits eine Bohrung (96) mit einem Durchmesser aufweist, der dem des Abstandsstücks entspricht, und andererseits aus zwei auseinandernehmbaren Halbscheiben (98, 100) gebildet ist, die über eine Ebene (102) zusammengesetzt sind, die durch einen Durchmesser der Bohrung verläuft, wobei die Bohrung (96) gezielt eine röhrenförmige Buchse mit Sackloch (104) aufnehmen kann, deren Sacklochbohrung einen Durchmesser aufweist, der dem des Gelenkbolzens (12) entspricht, damit gezielt:
- der Gelenkbolzen (12) herausgedrückt wird, wobei die Stange (50) des Zylinders (44) der ersten Scheibe (58) an ihrem Ende das Anlageelement (64) mit dem Durchmesser aufnimmt, der dem des Gelenkbolzens (12) entspricht, und die zweite Scheibe (60) eine solche Querposition an den Zugstangen (94) einnimmt, dass die zweite Scheibe (60) um das Abstandsstück (28) herum montiert ist, das in der Bohrung (96) ohne Buchse der zweiten Scheibe (60) aufgenommen ist,
oder
- die beiden äußeren Seitenteile (30, 32), die beiden inneren Seitenteile (24, 26) und das Abstandsstück auf den Gelenkbolzen geschoben werden, wobei die Stange (50) des Zylinders (44) an ihrem Ende das röhrenförmige Anlageelement (66) mit dem größeren Innendurchmesser als dem des Gelenkbolzens (12) aufnimmt, das dafür bestimmt ist, an dem äußeren Seitenteil (32) des zugehörigen Glieds anzuliegen, und wobei die zweite Scheibe (60) eine solche Querposition an den Zugstangen (94) einnimmt, dass die Scheiben (58, 60) auf beiden Seiten der Seitenteile (30, 32) des äußeren Glieds (14) angeordnet sind, wobei die Bohrung (96) der zweiten Scheibe (60) die röhrenförmige Buchse mit Sackloch (104) aufnimmt, die dafür bestimmt ist, den Gelenkbolzen (12) und das Seitenteil (30) des äußeren Glieds (14) gegenüber dem Zylinder (44) festzustellen.

10. Vorrichtung nach einem der vorhergehenden Ansprüche, **dadurch gekennzeichnet, dass** die Zuleitungen von einem einzigen Hydraulikversorgungselement (54) mit Hydraulikflüssigkeit versorgt werden.

11. Vorrichtung (10) nach dem vorhergehenden Anspruch, **dadurch gekennzeichnet, dass** die gemeinsame Steuervorrichtung (48) für die zwei Zylinder (44) das einzige Hydraulikversorgungselement (54) und einen Hydraulikverteiler (56) aufweist, der dafür bestimmt ist, die aus dem einzigen Hydraulikversorgungselement (54) stammende Hydraulikflüssigkeit zwischen den Zuleitungen der beiden Zylinder (44) zu verteilen, damit die gleichzeitige Bewegung der beiden Zylinder bewirkt wird.

12. Vorrichtung (10) nach dem vorhergehenden Anspruch, **dadurch gekennzeichnet, dass** der Hydraulikverteiler (56) zwei unabhängige handbetätigte Ventile aufweist, die die Regelung des Durchflusses der Hydraulikflüssigkeit ermöglichen, mit der jeder Zylinder (44) versorgt wird, damit die Bewegungen der beiden Zylinder (44) per Hand synchronisiert werden.

13. Vorrichtung (10) nach Anspruch 11, **dadurch gekennzeichnet, dass** der Hydraulikverteiler (56) ein automatischer Verteiler ist, mit dem die Bewegung der beiden Zylinder (44) synchronisiert automatisch synchronisiert werden kann.

14. Vorrichtung (10) nach einem der Ansprüche 10 bis 13, **dadurch gekennzeichnet, dass** das Hydraulikversorgungselement (54) aus einem Hydraulikaggregat mit Stromversorgung gebildet ist.

## Claims

1. A device (10) for the on-site fitting and extraction of pivot pins (12) of large-size chain links (14, 16), in particular of cement factory conveyor belts, which comprise alternating so-called external links (14) and so-called internal links (16), each internal link (16) comprising at least two parallel flanks (20, 22) pierced at their ends (24, 26), joined together at said ends (24, 26) by a tubular spacer (28), and articulated at said ends (24, 26) of the parallel flanks (20, 22) of the internal links (16) on the pierced ends (30, 32) of the parallel flanks (34, 36) of two consecutive external links (14) via associated pivot pins (12), said device (10) comprising at least one cylinder (44) which comprises:
- at least one pair of portable cylinder supports (46), adapted to be fitted on site by an operator at the opposite ends of an external link (14),
- two hydraulic cylinders (44) synchronized in displacement, each of which is received in one of the supports (46) and is intended to selectively urge an associated pivot pin (12) or the ends of a flank (32) of an associated external link (14) onto which the associated support (46) is fitted to push the associated pivot pin (12) through at least one end bore (31, 33) of the associated external link (14), the aligned end bores (25, 27) of the associated internal link (16), and the associated spacer (28), to simultaneously insert or extract the pins (12) associated with the two cylinders (44),
- a control device (48) common to the two cylinders (44), each hydraulic cylinder (44) comprising a rod (50) which is moved by a hydraulic piston moveably mounted into a tubular body (52) which is fed by an associated lateral pipe, **characterized in that** said body (52) is mounted to pivot axially with respect to the associated cylinder support to allow a selective orientation of the pipe according to the space available around each portable cylinder support.

2. The device according to the preceding claim, **characterized in that** each support (46) comprises a first branch (58) which is intended to be arranged at the end of a flank (32) of the external link (14) of the chain and which transversely receives a cylinder (44) for selectively urging the flank (32) of the external link (14) or the pivot pin (12), and a second branch (60), parallel to the first branch (58), which is intended to form an abutment member opposing the movement of at least one member among the flanks (24, 26, 30, 32) of the internal (16) or external (14) links, the spacer (28) or the pivot pin (12), in order to:
- depress the two external flanks (30, 32), the two internal flanks (24, 26) and the spacer (28) on the pivot pin (12) when the cylinder (44) urges the flank (32) of an external link (14) and when the second branch (60) opposes the movement of the pivot pin (12), or
- extract the pivot pin (12) when the cylinder (44) urges the pivot pin (12) and when the second branch (60) opposes the movement of at least one member among the flanks of the internal (16) or external (14) links and the spacer (28), by allowing the pin (12) to pass through the members, against the movement of which it does not oppose.

3. The device according to the preceding claim, **characterized in that** the body (52) of each cylinder (44) comprises a pin, which extends opposite the rod from the body of said cylinder, which passes through a bore of a transverse wall of the first branch, which is pivotally mounted with respect to said bore, and which is axially immobilized with respect to the first branch.

4. The device according to the preceding claim, **characterized in that** the pin is axially immobilized and pivotally mounted with respect to the first branch via a thrust ball bearing, in particular a single-acting thrust ball bearing, which is received on the pin in contact with the transverse wall of the first branch, and which is urged against said transverse wall via a compression spring which is threaded on the pin, and in particular centered on said pin via tapered rings, and which is secured at a threaded end of the pin by at least one locknut.

5. The device (10) according to one of claims 2 to 4, **characterized in that** each support (46) is in the form of a stirrup comprising a joining transverse branch (62) joining together two parallel branches (58, 60) which are intended to be arranged on either side of the external link (14), the first branch (58) of which comprising the cylinder (44), the rod (50) of which is adapted to receive at its end a support member (64) of a diameter corresponding to that of the pivot pin or a tubular support member (66) of an internal diameter greater than that of the pivot pin (12), and the second branch (60) of which comprises a bore (68) of a diameter greater than that of the pivot pin (12) which is adapted to receive a blind tubular sleeve (70), the blind bore (71) of which is of a diameter corresponding to that of the pivot pin (12), in order to selectively:
- extract the pivot pin, the rod (50) of the cylinder (44) receiving at its end the support member (64) of the diameter corresponding to that of the pivot pin (12) and the second branch (60) having its bore (68) deprived of the tubular sleeve,
or
- depress the two external flanks (30, 32), the two internal flanks (24, 26) and the spacer (28) on the pivot pin (12), the rod (50) of the cylinder (44) receiving at its end the tubular support member (66) of the internal diameter greater than that of the pivot pin (12), intended to bear on the external flank (32) of the associated link (14), and the bore (68) of the second branch receiving the blind tubular sleeve (70) intended to immobilize the pivot pin (12) and the flank (30) of the external link (14) opposite the cylinder (44).

6. The device (10) according to the preceding claim, **characterized in that** the two parallel branches (58, 60) are integral with the joining transverse branch (62).

7. The device (10) according to the preceding claim, **characterized in that** the joining transverse branch (62) supports at least one transversely adjustable bracket (72), a first branch (74) of which is attached to the joining transverse branch (62) and a second protruding branch (76) of which comprises an abutment key (78) which faces the inner side (80) of the flank (30) of the external link (14) opposite the cylinder (44), which is intended to allow said flank (30) to be clamped between the branch (76) of the bracket (72) and the second branch (60) of the support.

8. The device (10) according to the preceding claim, **characterized in that** the adjustable bracket (72) comprises :
- at least two screws (82) which pass through the first transverse branch (62) and which are likely to be received in two internal threads (84) of a series of internal threads (84) made in the transverse branch (62) of the support according to a spacing corresponding to that of the screws (82) of the branch (74) of the bracket (72), to provide several positions of the bracket (72) with respect to the transverse branch (62),
- at least one abutment transverse screw (86), which passes through an internal thread formed in the second branch (76) protruding from the bracket (72) and the end of which comprises the abutment key (78), to provide a precise adjustment of the position of the abutment key (78).

9. The device (10) according to one of claims 2 to 4, **characterized in that** each support (46) comprises two parallel flanges (58, 60) forming the first and second branches, joined together with an adjustable spacing by at least one pair of tie rods (94),
a first flange (58) comprising the cylinder (44), the rod (50) of which is adapted to receive at its end a support member (64) of a diameter corresponding to that of the pivot pin (12) or a tubular support member (66) of an internal diameter greater than that of the pivot pin (12),
and a second flange (60), comprising, on the one hand, a bore (96) of a diameter corresponding to that of the spacer and, on the other hand, consisting of two removable half-flanges (98, 100) joined by a plane (102) passing through a diameter of said bore, said bore (96) being adapted to selectively receive a blind tubular sleeve (104), the blind bore of which is of a diameter corresponding to that of the pivot pin (12), in order to selectively:
- extract the pivot pin (12), the rod (50) of the cylinder (44) of the first flange (58) receiving at its end the support member (64) of the diameter corresponding to that of the pivot pin (12) and the second flange (60) occupying a transverse position on the tie rods (94) such that the second flange (60) is assembled around the spacer (28) received in the bore (96) deprived of said second flange (60),
or
- depress the two external flanks (30, 32), the two internal flanks (24, 26) and the spacer on the pivot pin, the rod (50) of the cylinder (44) receiving at its end the tubular support member (66) of the internal diameter greater than that of the pivot pin (12) intended to bear on the external flank (32) of the associated link, and the second flange (60) occupying a transverse position on the tie rods (94) such that the flanges (58, 60) are arranged on either side of the flanks (30, 32) of the external link (14), the bore (96) of the second flange (60) receiving the blind tubular sleeve (104) intended to immobilize the pivot pin (12) and the flank (30) of the external link (14) opposite the cylinder (44).

10. The device according to one of the preceding claims, **characterized in that** the pipes are fed with hydraulic fluid by a single hydraulic feed member (54).

11. The device (10) according to the preceding claim, **characterized in that** the control device (48) common to the two control cylinders (44) comprises the single hydraulic feed member (54) and a hydraulic distributor (56) which is intended to distribute the hydraulic fluid from the single hydraulic feed member (54) between the pipes of the two cylinders (44) to cause the simultaneous displacement of the two cylinders.

12. The device (10) according to the preceding claim, **characterized in that** the hydraulic distributor (56) comprises two manual independent valves allowing to regulate the hydraulic fluid flow rate feeding each cylinder (44) to manually synchronize the displacements of the two cylinders (44).

13. The device (10) according to claim 11, **characterized in that** the hydraulic distributor (56) is an automatic distributor allowing to automatically synchronize the displacement of the two cylinders (44) in a synchronized manner.

14. The device (10) according to any one of claims 10 to 13, **characterized in that** the hydraulic feed member (54) consists of an electrically-powered hydraulic plant.
